# FASCICULE DE BREVET EUROPEEN

(11) **EP 1 216 358 B1**
(45) Date de publication et mention de la délivrance du brevet: **10.03.2004**
(21) Numéro de dépôt: 00966206.5
(22) Date de dépôt: 27.09.2000
(51) Int. Cl.: F04C 18/04, F04C 18/02

(54) **COMPRESSEUR OU POMPE A VIDE A SPIRALES**
SPIRALVERDICHTER
SCROLL-TYPE COMPRESSOR OR VACUUM PUMP

(30) Priorité: 29.09.1999 FR 9912143
(43) Date de publication de la demande: 26.06.2002
(73) Titulaire: Blackmer, 89000 Auxerre (FR)
(72) Inventeur: HELLIOT, Bernard, F-69006 Lyon (FR)
(74) Mandataire: Breese, Pierre
(86) Numéro de dépôt international: PCT/FR2000/002669
(87) Numéro de publication internationale: WO 2001/023761

(56) Documents cités:
- EP-A- 0 601 959
- DE-A- 4 215 038
- DE-U- 29 603 280
- US-A- 4 527 964
- PATENT ABSTRACTS OF JAPAN vol. 1996, no. 04, 30 avril 1996 (1996-04-30) -& JP 07 317667 A (SANDEN CORP), 5 décembre 1995 (1995-12-05)
- PATENT ABSTRACTS OF JAPAN vol. 1995, no. 02, 31 mars 1995 (1995-03-31) -& JP 06 323277 A (MITSUBISHI HEAVY IND LTD), 22 novembre 1994 (1994-11-22)

## Description

La présente invention concerne un nouveau type de capsulisme pour machine tournante véhiculant un fluide gazeux et pouvant fonction en compresseur ou en pompe à vide.

On désigne par capsulisme la réalisation d'un volume fermé variable.

L'invention concerne plus précisément une nouvelle famille de compresseurs ou de pompes à vide « secs », notamment une famille de compresseurs d'air ou de gaz particulièrement compacts, légers, à un, deux ou trois étages, pouvant refouler sous pression basse, moyenne ou haute (par exemple 3, 8 ou 20 bars, respectivement).

L'invention vise à concurrencer à la fois :
- les petits compresseurs à vis à injection d'huile, destinés aux marchés des transports, de l'industrie, des travaux publics et du bâtiment, dont la simplicité de conception du compresseur proprement dit est compliquée et alourdie par de nombreux accessoires (régulation, réservoir-séparateur, tuyauteries et filtre d'huile) ;
- les petits compresseurs à pistons, qui nécessitent un réservoir et engendrent bruit et trépidations.

Par conséquent, les compresseurs recherchés doivent être compacts, donc avoir un grand rapport volume aspiré, ou cylindrée, sur volume total de la chambre de compression. Toutefois, la longueur de cette chambre étant constante pour un compresseur rotatif donné, il sera plus clair de parler du rapport : section aspirée, sur section totale (limitée par les alésages et leurs tangentes communes, c'est-à-dire en incluant les parties concaves) de la chambre de compression. Ce rapport sera dénommé ci-après « taux d'aspiration ».

Ces compresseurs recherchés doivent en outre être légers, et l'on devra éviter les rotors ayant un gros noyau (compresseurs à vis, ou à dents).

A cet égard, le compresseur à spirales à mouvement orbital semble satisfaire les objectifs ci-dessus, mais il n'est pas exempt de défauts :
- lorsqu'il possède un arbre central et un arbre extérieur, il reste limité aux basses pressions et, de plus, les deux arbres sont différents car celui situé au centre doit supporter presque tous les efforts ;
- lorsqu'il ne possède pas d'arbre traversant les spirales, le rotor doit être maintenu en porte-à-faux, ce qui implique des paliers plus importants, donc plus lourds et encombrants ;
- par ailleurs, ce type de compresseur ne monte que très progressivement en pression et doit avoir plusieurs spires pour atteindre seulement une pression basse, ou une pression moyenne pour les très petits débits. Il comporte alors de longues lignes de fuite, d'où l'utilisation de segments en bout des aubes du rotor (sauf pour les très basses pressions) frottant sur le stator, et réciproquement. Cet emploi de segments frottant à sec limite fortement la vitesse de rotation. Les fuites non étanches entre les parois courbes des spirales fixes (stator) et mobiles (rotor), que l'on peut supposer constantes quel que soit le régime de rotation, prennent davantage d'importance par rapport à un débit plus faible. De plus, les courbures progressives engendrent un faible coefficient de perte de charge amont-aval, et favorisent les fuites. Le frottement des segments ajouté à ces fuites et au fait que la compression est très progressive, provoque un supplément d'échauffement en cours de compression, au détriment du rendement des compresseurs de ce type.

La présente invention vise à remédier aux inconvénients précités :
- en utilisant un nouveau profil permettant une compression beaucoup plus rapide, ou brutale, limitant les fuites ;
- en ayant un taux d'aspiration parmi les plus élevés des compresseurs connus à ce jour, permettant ainsi une compacité plus grande, d'où des lignes de fuite plus courtes. En outre, ce taux d'aspiration plus élevé permet l'emploi, pour une même cylindrée, d'un rayon d'excentration (chaque point du rotor décrivant un même mouvement circulaire, dans le plan orthogonal aux arbres d'entraînement) plus petit ;
- si le compresseur conserve des segments en bout de pales, en gardant constant le produit : régime de rotation x excentricité, et donc constante la vitesse de frottement des segments. Pour le comparer au compresseur à spirales, le régime est augmenté en raison inverse de la diminution d'excentricité, ce qui permet d'augmenter encore la compacité, en réduisant de nouveau la cylindrée, qui est pratiquement divisée par deux.

Une autre possibilité est ouverte par la suppression des segments en bout de pales, d'augmenter fortement le régime de rotation, d'où une très nette diminution de la cylindrée, de la longueur des lignes de fuite, de l'encombrement et du poids des compresseurs ainsi réalisés. Ceux-ci sont moins bruyants, les pulsations d'air étant plus faibles et plus nombreuses.

Concernant les compresseurs à pression moyenne, ils sont conçus avec des cellules basse pression, refoulant vers un réfrigérant d'air ou de gaz, et moyenne pression, aspirant dans ce même réfrigérant, ce qui améliore le rendement de compression et évite des températures et déformations de profils, dues à la chaleur dégagée par l'air comprimé, prohibitives.

Quant aux compresseurs haute pression, ils ont évidemment un réfrigérant à la sortie des deux premiers étages, pour les mêmes raisons.

Plus précisément, si l'on appelle « cellule de base » la cellule élémentaire la plus simple, on verra que l'on peut, dans le cadre de l'invention, disposer, dans une même chambre de compression, plusieurs cellules de base, par exemple deux ou plusieurs cellules identiques (simples ou juxtaposées) pour la basse pression, et de même pour la moyenne pression. Le fait que la partie basse pression et la partie moyenne pression se trouvent dans la même chambre apporte évidemment une grande simplification de conception et un gain en poids, en compacité, en prix de revient. Les conclusions sont les mêmes s'il y a de plus une partie haute pression.

L'invention est comme décrit dans la revendication 1.

Le fait que l'angle total soit supérieur à 360° se traduit par une forme de « C » s'enroulant sur lui-même.

De préférence, le rayon de courbure de la ligne médiane augmente depuis chacune des extrémités, jusqu'à un rayon maximal pour la zone médiane du capsulisme.

On entendra par « taux de compression » au sens du présent brevet le rapport entre le volume de la chambre de compression lors de la fermeture de l'orifice de compression, et le volume de cette chambre de compression au moment de l'ouverture de l'orifice de refoulement.

Les notions de « compression » et de « compresseur » au sens du présent brevet se rapporteront à cette définition.

La caractéristique technique essentielle du capsulisme selon l'invention concerne l'angle formé entre les rayons extrêmes, qui est supérieur à 360°. Cette caractéristique est contraire à ce qui pouvait être observé dans les capsulismes connus.

En particulier, le brevet français FR825643 décrit un dispositif comprenant des chambres closes présentant un angle total inférieur à 360°. Le brevet US1967957 décrit également un dispositif présentant un capsulisme traditionnel, ne permettant pas de réaliser un compresseur au sens du présent brevet, ni une pompe à vide.

Il en est de même pour les brevets japonais 59147892 ou 59141786, américain US1378065 ou US4606711 ou allemand DE19614477

L'invention sera mieux comprise en se référant à la description ci-après, faite en regard des dessins annexés.

En premier lieu, on va définir la cellule de base, qui comprend deux alvéoles de compression. Le rotor, comme dans les compresseurs à spirales, est entraîné par deux arbres parallèles au moyen de deux excentriques de même excentricité E. Chaque point du rotor décrit donc, dans son mouvement, un cercle, ou une « orbite », de rayon E.

En se référant à la figure 1, on considère trois courbes parallèles, plus précisément deux courbes enveloppes C2, C3 de cercles Γ de même rayon E, dont le centre se déplace sur une courbe donnée C1.

Par le centre de chaque cercle Γ, on mène une droite de direction Δ. Une seule de ces droites coupe simultanément Γ et C2 en E2, Γ et C3 en E3, aux points pour lesquels Δ est perpendiculaire aux tangentes à C2, C3, Γ, donc à C1.

En se référant à la figure 2, si l'on déplace la courbe C1 de E dans la direction Δ, elle vient en C'1 et rencontre C2 en E2, et seulement en E2, le rayon de courbure de C'1 en E2 étant inférieur de E à celui de C2.

On montrerait de même que si l'on déplace C1 de -E selon Δ, elle rencontre C3 en E3, et seulement en E3.

La cellule de base la plus simple possible présente la forme de la lettre C. Dans ce qui suit, on décrit une cellule théorique, dans laquelle l'aube ou la pale du rotor, dans la section orthogonale aux axes des arbres d'entraînement, n'a pas d'épaisseur, ce qui simplifie la description.

En se référant à la figure 3, un rotor 1 étant supposé d'excentricité nulle, par rapport à un stator fixe 2, sera dit « en position moyenne » - qu'il n'occupe jamais dans la pratique, son excentricité étant toujours égale à E - . Son aube a la forme d'un C.

Le stator fixe est l'enveloppe des cercles de rayon E centrés sur le rotor en position moyenne.

La courbe C peut être constituée de deux spirales en sens inverses, une de sens -, allant de l'aspiration As vers B, et une de sens +, allant du refoulement Re vers B.

Elle peut aussi être définie par toutes sortes de courbes mathématiques, pourvu que la tangente en B soit commune aux deux courbes (une cassure de la courbe génératrice provoque une fuite au niveau de la courbe inférieure du stator) ou, plutôt, que les tangentes des courbes successives soient communes à leurs points de rencontre B, B1, B2, B3, ...

La courbe C devra former, au refoulement Re, une boucle d'autant plus fermée que l'on désirera une pression de refoulement plus élevée. I1 suffira qu'elle s'arrête à l'horizontale, ou à peu près, à l'aspiration As.

La ligne médiane du rotor (1) présente deux extrémités (110, 111). Les normales respectivement (100) et (101) aux extrémités (110, 111) forment entre elles un angle total dépassant 360°, dans l'exemple décrit sur la figure 3, cet angle total s'approche de 500°.

Le rayon de courbure de la ligne médiane du rotor augmente progressivement depuis chacune des extrémités, jusqu'à une zone intermédiaire.

La progression du rayon de courbure n'est pas symétrique par rapport à cette zone médiane.

En se référant à la figure 4, celle-ci montre les phases successives de la compression dans une cellule de base. Les parties ombrées montrent les alvéoles communiquant avec l'aspiration, jusqu'à la fermeture de celle-ci, et celles hachurées les alvéoles expulsant l'air comprimé dans l'orifice de refoulement. Aspiration et refoulement sont ininterrompus, et il en résulte que le principe de compression lui-même diminue les pulsations d'air et de bruit aux orifices amont et aval.

Les cadrans montrent l'angle de rotation commun des deux excentriques d'entraînement.

On peut constater qu'une alvéole supérieure et une alvéole inférieure se remplissent une fois par tour, et refoulent avant un demi tour.

La cylindrée théorique de la cellule est égale à la somme des surfaces SA et SB multipliée par la longueur de la chambre de compression, ou du rotor, parallèlement aux axes des arbres d'entraînement.

En se référant maintenant à la figure 5, le compresseur à spirales est constitué des enveloppes successives d'une même spirale de base, engendrées par des cercles Γ1, Γ2, Γ3 ... de même rayon E, situés sur une même normale N à la spirale de base, en Re, dont les centres décrivent, en tournant, le rotor (supposé sans épaisseur) en position moyenne, et dont les intersections avec N décrivent le stator.

Au contraire, la cellule de base du compresseur en forme de C a son stator défini directement par l'enveloppe des cercles glissant sur le rotor servant de génératrice.

Au lieu d'être constituée dans deux spirales de sens inverses, la courbe du rotor peut être, dans le cadre de l'invention, décrite par plusieurs arcs de cercles successifs.

On remarque :
- d'une part en se référant à la figure 6, que le fait d'utiliser des arcs de cercles simplifie les équations du stator et du rotor : ce dernier étant en position moyenne, soit C1 l'un des ses arcs de cercles de centre Ω1, de rayon R1 et d'arc α1. Les arcs de cercles C'1 et C »1 du stator ont même centre Ω1, même angle α1, et pour rayons R'1=R1+E et R »1=R1-E. Le centre Ω2 des arcs de cercles C2, C'2, C »2 est situé sur la droite Δ12, passant par Ω1 et limitant les arcs C1, C'1 et C »1 sur cette droite. De même, le centre Ω0 des arcs à gauche de Δ01 est sur Δ01, et le centre Ω3 des arcs à droite de Δ23 est sur Δ23, et ainsi de suite.
- d'autre part, en se référant à la figure 7, que si le centre Ω du plus grand rayon R de deux cellules opposées est commun, la forme extérieure de la chambre est un cercle de ce même rayon R, limité par les tangentes T communes aux deux cellules.

La forme ci-dessus est simple, et donne une même vitesse de déplacement maximum pour les deux cellules.

On peut lui préférer une forme plus aplatie, telle que celle représentée sur la figure 8, dans le but d'obtenir une plus grande vitesse de déplacement d'air, pour une excentricité donnée, et donc un meilleur taux d'aspiration.

La vitesse maximale de l'air dans l'alvéole est en effet ω.R, et la vitesse orbitale de tout point du rotor est ω.E, ce qui permet de multiplier la vitesse dans le rapport R/E, et donc d'obtenir un grand débit dans un encombrement faible, le rapport R/E pouvant dépasser 10.

En se référant maintenant à la figure 9, celle-ci montre une chambre de compression dans laquelle les arbres d'entraînement ne traversent pas le rotor, qui est en porte-à-faux.

Au contraire, en se référant à la figure 10, celle-ci représente une version dans laquelle les deux arbres munis d'excentriques traversent le rotor, sur un compresseur basse pression à cellules juxtaposées deux par deux.

En se référant à la figure 11, celle-ci représente le schéma d'un compresseur moyenne pression: les deux grandes alvéoles refoulent dans un réfrigérant Rf1 l'air comprimé ensuite jusqu'à la pression finale dans les deux petites alvéoles. Un réfrigérant final Rf2 complète cette réalisation.

Dans les figures qui précèdent, les alvéoles sont groupées tête-bêche, pour diminuer les réactions des paliers. Les arbres qui y figurent, soumis aux mêmes efforts en moyenne, pour raison de symétrie, peuvent être identiques ainsi que leurs joints, paliers et contrepoids.

Toutefois, une construction asymétrique reste possible, dans le cadre de l'invention, en se référant par exemple à la figure 12, qui montre un compresseur à trois étages avec arbres traversants.

Excepté pour les compresseurs à très basse pression, on a toujours intérêt à opposer deux rotors, de même profil transversal, dos à dos, comme représentés sur la figure 13 (ou il peut s'agir d'un rotor unique creusé sur sa droite et sur sa gauche), ou bien à distance, comme représentés sur la figure 14, de manière à supprimer toute poussée axiale.

Ceci à condition que les deux moitiés du stator et leurs orifices aient une même section transversale pour bien équilibrer les forces axiales.

Bien entendu, les rotors doivent être équilibrés radialement, surtout si le régime de rotation est élevé, mais ceci est facile à réaliser, car lesdits rotors ont une faible masse en raison de leur forme compacte et évidée, et une faible excentricité eu égard à leur cylindrée.

En se référant à la figure 15, celle-ci montre une réalisation possible de l'étanchéité à vitesse moyenne, où l'un des deux arbres identiques représenté est entaillé pour réaliser tout ou partie de l'équilibrage. L'arbre 3 entraîne le rotor 4 par l'intermédiaire de roulements à aiguilles 5, accolés à des joints d'étanchéité 6, retenant l'huile, dont la circulation sous faible pression est indiquée par des flèches.

En se référant à la figure 16, celle-ci montre une autre conception, pour compresseurs tournant à grande vitesse, où le coussinet 7 est emmanché à force dans le rotor 8. L'étanchéité des fuites d'huile est assurée par une barrière d'air, prélevée au refoulement (dans le rotor), aux deux extrémités du maneton excentré 9 de l'un des deux arbres d'entraînement identiques. L'action de l'air comprimé est complétée par deux filetages en sens inverses ramenant l'huile vers le centre du maneton. L'huile de lubrification, circulant selon les flèches, arrive au centre du maneton et est récupérée de part et d'autre du coussinet central. Le maneton est d'un diamètre légèrement plus faible dans les parties comportant filetages et rainures, pour que le coussinet ne frotte pas dans ces parties peu ou pas lubrifiées.

Cette conception pour compresseurs rapides à arbres traversants est évidemment très compacte et légère. Les coussinets des paliers de chaque arbre d'entraînement sont rendus étanches par des joints ou des labyrinthes classiques, selon la vitesse de rotation, et la partie restante (ou totale) de l'équilibrage, est assurée par des masses situées en dehors des paliers.

En se référant à la figure 17, celle-ci montre une vue d'ensemble d'un compresseur basse pression, dans lequel les excentriques, au centre du rotor, sont en bout d'arbres. L'arbre 10 représenté tourne dans le stator 11 par l'intermédiaire des roulements 12 et 13. L'excentrique entraîne le rotor 22 au moyen du roulement 14. Les joints 15, 16 et 17 isolent la chambre de compression de l'huile de lubrification. L'arrivée d'huile, dans le stator 11, est située entre le roulement 12 et le joint 17. Le pignon 18 engrène avec la roue 19 qui entraîne également l'autre arbre. Les contrepoids 20 et 21 équilibrent le rotor dans le sens radial.

Les butées axiales ne sont pas représentées sur les figures de la présente demande, pour ne pas compliquer celles-ci exagérément.

Il y a lieu de noter que, dans ce qui précède, il n'a pas été tenu compte de la collerette centrale du rotor (représentée seulement sur les figures 13 et 14). Cette collerette a pour rôle d'obturer la partie extérieure des alvéoles du stator, pendant toute la durée de la rotation des excentriques.

Par ailleurs, le capsulisme selon l'invention a été conçu notamment (mais non exclusivement) pour permettre la réalisation de compresseurs de plus faibles débits que les compresseurs à vis. La frontière d'une famille donnée de compresseurs, lorsque les dimensions diminuent, provient de l'augmentation relative des jeux, bornés par les tolérances réalisables, les flèches des pièces, les tassements de roulement, les dilatations relatives des organes voisins, toutes valeurs qu'on ne peut réduire au-delà de certaines limites.

A cet égard, la famille de capsulismes à air ou à gaz « secs » selon l'invention, aura aussi sa propre limite inférieure de débit. Celle-ci pourra être fortement réduite (dans un rapport de 10 ou plus) en utilisant l'injection de liquide (huile - eau - fluide frigorigène), avant ou pendant la compression, ou avec lubrification de la chambre de compression, cette technique employant le classique ensemble : réservoir avec filtre-séparateur, réfrigérant, et régulation, entre évidemment dans le champ d'application de l'invention.

Dans toutes les solutions représentées dans ce qui précède à titre d'exemple, il est important de noter que l'angle total formé entre la normale d'une première extrémité de la ligne courbe médiane du rotor, et la normale à l'extrémité opposée est supérieur à 360°.

## Revendications

1. Capsulisme pour machines tournantes véhiculant un fluide gazeux et pouvant fonctionner en compresseur ou en pompe à vide, l'aube du rotor mobile (1) d'une cellule de base étant constituée de deux spirales en sens inverse, la première communiquant avec l'aspiration As et la seconde avec le refoulement Re, **caractérisé en ce que** ces deux spirales donnent au rotor la forme générale de la lettre "C" avec un angle total AT supérieur à 360°, ou AT désigne l'angle total formé entre la normale de la première extrémité de la ligne courbe médiane du rotor, et la normale à l'extrémité opposée, et **en ce que** la courbe C forme au refoulement Re, une boucle plus fermée que à l'aspiration.

2. Capsulisme selon la revendication 1, **caractérisé par le fait que** la courbe C est définie par les deux spirales, ou par toutes sortes de courbes mathématiques ayant de préférence des tangentes communes à leurs points de jonction (B, B1, B2, B3 ...).

3. Capsulisme selon la revendication 1, **caractérisé par le fait que** la courbe C forme, au refoulement Re, une boucle d'autant plus fermée que le taux de compression (ou rapport de pressions absolues refoulement sur aspiration) est élevé et s'arrête à peu près à l'horizontale, côté aspiration As.

4. Capsulisme selon l'une quelconque des revendications 1 à 3, **caractérisé par le fait que** le rotor (1) est animé d'un mouvement orbital, chacun de ses points décrivant un même cercle d'excentricité E, et ayant un même angle au même instant avec son point de départ, ledit rotor étant entraîné par deux arbres identiques, d'axes parallèles, synchronisés en rotation, au moyen d'excentriques de même rayon E.

5. Capsulisme selon l'une quelconque des revendications 1 à 4, **caractérisé par le fait que** l'alvéole du stator fixe (2) est l'enveloppe des positions successives du rotor (1) dans son mouvement, c'est-à-dire l'enveloppe des cercles de rayon égal à l'excentricité E augmentée de la demi-épaisseur de l'aube du rotor, dont les centres glissent sur l'axe médian de cette aube.

6. Capsulisme selon l'une quelconque des revendications 1 à 5, **caractérisé par le fait que** les deux spirales du rotor (1) peuvent être constituées d'arcs de cercles (C0, C1, C2, C3, ...) de manière à simplifier les calculs de dimensionnement et les contrôles de fabrication, l'intérieur de l'alvéole du stator (2) étant alors défini par des arcs de cercles (C'0, C'1, C'2, C'3, ... et C »0, C »1, C »2, C »3, ...) concentriques à ceux du rotor, tous ces cercles ayant de préférence des tangentes communes à leurs points de raccordement.

7. Capsulisme selon l'une quelconque des revendications 1 à 6, **caractérisé par le fait que** plusieurs cellules de base simples ou juxtaposées, à un, deux ou trois étages de pression, sont groupées dans une même chambre de compression (compresseurs à basse, moyenne, ou haute pression) ou de vide, des réfrigérants intermédiaires séparant les diffrérents étages des compresseurs de manière à éviter des températures et déformations thermiques exagérées.

8. Capsulisme selon l'une quelconque des revendications 1 à 7, **caractérisé par le fait que** les alvéoles peuvent être groupées tête-bêche pour diminuer les réactions sur les paliers.

9. Capsulisme selon l'une quelconque des revendications 1 à 8, **caractérisé par le fait que** le rapport du rayon R de la paroi du stator la plus éloignée du centre Q à l'excentricité E est égal au rapport de la vitesse maximum de l'air dans l'alvéole à la vitesse orbitale de tout point du rotor, et peut dépasser 10.

10. Capsulisme selon l'une quelconque des revendications 1 à 9, **caractérisé par le fait que** le ou les arbres d'entraînement traversent complètement ou partiellement la chambre de compression.

11. Capsulisme selon l'une quelconque des revendications 1 à 10, **caractérisé par le fait que** l'on oppose deux rotors, de même profil transversal, dos à dos ou à distance, de manière à supprimer toute poussée axiale.

12. Capsulisme selon l'une quelconque des revendications 1 à 11, **caractérisé par le fait que** les rotors sont équilibrés radialement, par des contepoids placés à l'extérieur de la chambre de compression.

13. Capsulisme selon l'une quelconque des revendications 1 à 12, **caractérisé par le fait que** les compresseurs ou pompes à vide compriment uniquement de l'air ou des gaz secs.

14. Capsulisme selon l'une quelconque des revendications 1 à 12, **caractérisé par le fait que** les compresseurs ou pompes à vide fonctionnent avec injection de liquide avant ou pendant la compression ou avec lubrification de la chambre de compression.

15. Capsulisme selon l'une quelconque des revendications 1 à 14, **caractérisé par le fait que** le rayon de courbure de la ligne médiane du rotor augmente progressivement depuis chacune des extrémités, jusqu'à une zone intermédiaire.

## Patentansprüche

1. Exzenterschnecke für drehende Maschinen, welche eine gashaltige Flüssigkeit befördern und als Kompressor oder als Vakuumpumpe funktionieren können, wobei die bewegliche Rotorenschaufel (1) einer Grundzelle aus zwei in entgegengesetzt gerichteten Spiralen besteht, wobei die erste mit der Ansaugung As und die zweite mit der Verdrängung Re verbunden ist, **dadurch gekennzeichnet, dass** diese beiden Spiralen dem Rotor die allgemeine Form eines « C » mit einem gesamten Winkel AT von über 360° verleiht, oder AT den gesamten durch die Senkrechte des ersten Endes der mittleren Kurvenlinie des Rotors und die Senkrechte am entgegengesetzten Ende gebildeten Winkel bezeichnet, und dadurch, dass die Kurve C bei der Verdrängung eine Schleife bildet, die geschlossener als bei der Ansaugung ist.

2. Exzenterschnecke nach Anspruch 1, **dadurch gekennzeichnet, dass** die Kurve C durch die beiden Spiralen bestimmt ist, oder durch jegliche andere Arten von mathematischen Kurven, welche vorzugsweise gemeinsame Tangenten an ihren Anschlussstellen (B, B1, B2, B3 ...) aufweisen.

3. Exzenterschnecke nach Anspruch 1, **dadurch gekennzeichnet, dass** die Kurve C bei der Verdrängung Re eine Schleife bildet, welche um so geschlossener ist, wie der Kompressionssatz hoch ist (oder das Verhältnis der absoluten Drucke Verdrängung über Ansaugung), und welche ungefähr in der Waagerechten, auf der Ansaugseite As endet.

4. Exzenterschnecke nach einem der Ansprüche 1 bis 3, **dadurch gekennzeichnet, dass** der Rotor durch eine orbitale Bewegung animiert wird, wobei jede seiner Spitzen einen gleichen außenmittigen Kreis E schlägt und einen gleichen Winkel zu demselben Augenblick mit ihrem Ausgangspunkt hat, wobei der besagte Rotor durch zwei identische Wellen mit parallelen Achsen, in der Drehung synchronisiert mittel Exzenterscheiben eines selben Radius E angetrieben wird.

5. Exzenterschnecke nach einem der Ansprüche 1 bis 4, **dadurch gekennzeichnet, dass** die Hülse des feststehenden Stators (2) die Hülle der aufeinanderfolgenden Stellungen des Rotors (1) in seiner Bewegung ist, d.h. die Hülle der Kreise mit Radien, welche der Außenmittigkeit E gleichen, erhöht durch die Hälfte der Dicke der Rotorschaufeln, deren Zentren auf der Mittelachse dieser Schaufel gleiten.

6. Exzenterschnecke nach einem der Ansprüche 1 bis 5, **dadurch gekennzeichnet, dass** die beiden Spiralen des Rotors (1) aus Kreisbögen (C0, C1, C2, C3, ...) bestehen können, um die Abmessungsberechnungen und die Fertigungsprüfungen zu vereinfachen und wobei das Innere der Hülse des Stators (2) dabei durch Kreisbögen (C'0, C'1, C'2, C'3, ... und C"0, C"1, C"2, C"3, ...) bestimmt wird, welche zu denen des Rotors konzentrisch sind, wobei alle diese Kreise vorzugsweise gemeinsame Tangenten an ihren Anschlussstellen haben.

7. Exzenterschnecke nach einem der Ansprüche 1 bis 6, **dadurch gekennzeichnet, dass** mehrere einfache oder auf ein, zwei oder drei Drucketagen übereinanderliegende Grundzellen in einer einzigen Druckkammer (Kompressoren mit niedrigem, mittlerem oder hohem Druck) oder einer Vakuumkammer zusammengeordnet sind, wobei Zwischenkühler die verschiedenen Etagen der Kompressoren so trennen, dass übermäßige Temperaturen und hitzebedingte Verformungen vermieden werden.

8. Exzenterschnecke nach einem der Ansprüche 1 bis 7, **dadurch gekennzeichnet, dass** die Hülsen entgegengesetzt angeordnet werden können, um die Reaktionen auf den Stufen zu vermindern.

9. Exzenterschnecke nach einem der Ansprüche 1 bis 8, **dadurch gekennzeichnet, dass** das Verhältnis zwischen dem Radius R der am weitesten vom Zentrum Ω entferntesten Wand des Stators zur Außenmittigkeit dem Verhältnis der Höchstgeschwindigkeit der Luft in der Hülse zur orbitalen Geschwindigkeit jeglicher Rotorenspitzen gleicht, und 10 überschreiten kann.

10. Exzenterschnecke nach einem der Ansprüche 1 bis 9, **dadurch gekennzeichnet, dass** die Antriebswellen die Druckkammer ganz oder teilweise durchqueren.

11. Exzenterschnecke nach einem der Ansprüche 1 bis 10, **dadurch gekennzeichnet, dass** zwei Rotoren eines selben seitlichen Profils Rücken an Rücken oder von einander entfernt gegenübergestellt werden, um jeglichen, axialen Stoß zu vermeiden.

12. Exzenterschnecke nach einem der Ansprüche 1 bis 11, **dadurch gekennzeichnet, dass** die Rotoren radial durch außerhalb der Druckkammer angeordnete Gegengewichte ausgeglichen werden.

13. Exzenterschnecke nach einem der Ansprüche 1 bis 12, **dadurch gekennzeichnet, dass** die Kompressoren oder Vakuumpumpen nur Luft oder trockene Gase komprimieren.

14. Exzenterschnecke nach einem der Ansprüche 1 bis 12, **dadurch gekennzeichnet, dass** die Kompressoren oder Vakuumpumpen mit Einspritzen einer Flüssigkeit vor oder während der Kompression oder mit der Schmierung der Kompressionskammer funktionieren.

15. Exzenterschnecke nach einem der Ansprüche 1 bis 14, **dadurch gekennzeichnet, dass** der Kurvenradius der Mittellinie des Rotors allmählich von jedem Ende aus zunimmt, bis zu einem Zwischenbereich.

## Claims

1. Internal combustion for rotating machines conveying a gaseous fluid and which can operate as a compressor or a vacuum pump, the vane of the movable rotor (1) of a base cell being constituted of two spirals in reverse direction, the first linking with the suction As and the second with the discharge Re, **characterised in that** these two spirals give the rotor the general shape of the letter "C" with a complete angle AT greater than 360°, where AT designates the total angle between the normal at the first end of the curved median line of the rotor, and the normal at the opposite end, and **in that** the curve C creates, at the discharge Re, a loop tighter than that at the suction.

2. Internal combustion according to claim 1, **characterised in that** the curve C is defined by the two spirals, or by any type of mathematical curve preferably having common tangents at their points of connection (B, B1, B2, B3...).

3. Internal combustion according to claim 1, **characterised in that** the curve C creates, at discharge Re, a loop all the tighter as the compression ratio (or ratio of absolute pressure at discharge to that at suction) is higher and stops almost horizontally, on the suction As side.

4. Internal combustion according to any one of claims 1 to 3, **characterised in that** the rotor (1) follows an orbital movement, each of its points following a same circle of eccentricity E, and bearing the same angle at the same moment with its starting point, the said rotor being driven by two identical shafts, with parallel axes, synchronised in rotation, by means of eccentrics with the same radius E.

5. Internal combustion according to any one of claims 1 to 4, **characterised in that** the cell of the fixed stator (2) is the envelope of the successive positions of the rotor (1) in its movement, i.e. the envelope of the circles whose radius is equal to the eccentricity E increased by half the thickness of the vane of the rotor, and whose centres slide along the median axis of this vane.

6. Internal combustion according to any one of claims 1 to 5, **characterised in that** the two spirals of the rotor (1) can be made of arcs of circles (C0, C1, C2, C3...) so as to simplify the dimensioning calculations and the manufacturing checks, the inside of the cell of the stator (2) then being defined by arcs of circles (C'0, C'1, C'2, C'3... and C"0, C"1, C"2, C"3...) that are concentric to those of the rotor, all of these circles preferably having common tangents at their points of connection.

7. Internal combustion according to any one of claims 1 to 6, **characterised in that** several simple or juxtaposed base cells, with one, two or three pressure stages, are grouped in the same compression chamber (low-, mid- or high-pressure compressors) or vacuum compressor, with intermediary coolants separating the different compression stages so as to avoid extreme temperatures and heat distortions.

8. Internal combustion according to any one of claims 1 to 7, **characterised in that** the cells can be grouped head to tail to reduce the reactions at the plateaux.

9. Internal combustion according to any one of claims 1 to 8, **characterised in that** the ratio of the radius R of the side wall of the stator furthest from the centre Ω to the eccentricity E is equal to the ratio of the maximum speed of the air in the cell to the orbital speed of any point of the rotor, and can exceed 10.

10. Internal combustion according to any one of claims 1 to 9, **characterised in that** the drive shaft(s) pass(es) entirely or partially through the compression chamber.

11. Internal combustion according to any one of claims 1 to 10, **characterised in that** two rotors, with the same transverse profile, back-to-back or at a distance, are set against each other, so as to eliminate any axial thrust.

12. Internal combustion according to any one of claims 1 to 11, **characterised in that** the rotors are radially balanced, via counterweights placed on the outside of the compression chamber.

13. Internal combustion according to any one of claims 1 to 12, **characterised in that** the compressors or vacuum pumps only compress air or dry gases.

14. Internal combustion according to any one of claims 1 to 12, **characterised in that** the compressors or vacuum pumps operate with the injection of liquid before or during the compression or with lubrication of the compression chamber.

15. Internal combustion according to any one of claims 1 to 14, **characterised in that** the radius of curvature of the median line of the rotor progressively increases at each end, until it reaches an intermediary zone.
